# EUROPÄISCHE PATENTSCHRIFT

(11) **EP 1 370 825 B1**
(45) Veröffentlichungstag und Bekanntmachung des Hinweises auf die Patenterteilung: **11.02.2009**
(21) Anmeldenummer: 02727213.7
(22) Anmeldetag: 12.03.2002
(51) Int. Cl.: F42C 15/34, F42C 15/26

(54) **ZÜNDER MIT SICHERUNGSVORRICHTUNG FÜR EIN AUS EINEM ROHR MIT DRALL ABZUSCHIESSENDES GESCHOSS**
IGNITER WITH A SAFETY DEVICE FOR A PROJECTILE WHICH IS SHOT FROM A PIPE WITH ANGULAR MOMENTUM
DISPOSITIF D'ALLUMAGE DOTE D'UN DISPOSITIF DE SECURITE, DESTINE A UN PROJECTILE DEVANT ETRE TIRE D'UN TUBE AVEC UN MOMENT ANGULAIRE

(30) Priorität: 12.03.2001 DE 10111714
(43) Veröffentlichungstag der Anmeldung: 17.12.2003
(73) Patentinhaber: Rheinmetall Waffe Munition GmbH, 29345 Unterlüss (DE)
(72) Erfinder: HAESELICH, Detlef, 21516 Müssen (DE)
(74) Vertreter: Czybulka, Uwe
(86) Internationale Anmeldenummer: PCT/DE2002/000864
(87) Internationale Veröffentlichungsnummer: WO 2002/073119

(56) Entgegenhaltungen:
- FR-A- 2 349 817
- GB-A- 100 046
- GB-A- 2 169 691
- US-A- 2 778 310
- US-A- 4 699 058
- US-H- H1 603

## Beschreibung

Die Erfindung bezieht sich auf einen Zünder für ein aus einem Rohr mit Drall abzuschießendes Geschoss gemäß dem Oberbegriff des Patentanspruches 1.

Derartige Geschosse, die eine Zündkette z. B. aus mehreren pyrotechnischen Ladungen zum Auslösen eines Wirkeffektes aufweisen, sollten mit einer Sicherungsvorrichtung ausgerüstet sein, die in einer ersten Position die Zündkette unterbricht und beim Abschuss des Geschosses durch dessen Anfangsbeschleunigung und dessen Drall aus dieser ersten Position in eine die Zündkette freigebende zweite Position übergeht. Damit wird ausgeschlossen, dass die Zündkette durchzündet, obwohl das Geschoss sich in Ruhe, z. B. noch im Lauf befindet.

Aus der DE-A12037182 ist ein Zünder für Geschosse bekannt, der eine Sicherungsvorrichtung mit scheibenförmigen Elementen, z. B. eine plastisch verformbare Platte aufweist. Diese Platte ist zwischen einem den Zündsatz enthaltenen Körper und dem eine zu der zu entzündenden Ladung führende Öffnung enthaltenden Teil des Geschosses angeordnet. Mit dieser Anordnung soll verhindert werden, dass bei einer ungewollten Entzündung der Zündpille in der Sicherungslage des sie aufnehmenden Körpers die Sprengladung des Geschosses gezündet wird. Bei einer ungewollten Entzündung der Zündpille treten dann die heißen Explosionsgase unter hohem Druck auf die plastisch verformbare Platte, wodurch diese verformt und fest in die Trennfugen zwischen dem Träger für die Zündpille und den in aufnehmende Teile gepresst wird, so dass die heißen Explosionsgase, die zu der Sprengladung führende Öffnung erreichen.

Derartige Geschosse werden auch als so genannte Effektmunition eingesetzt, z. B. bei der Überrumpelung von Kriminellen oder bei der Bekämpfung von gewalttätigen Demonstranten. Diese Effektmunition ist von der scharfen Munition abgeleitet, ist z. B. eine Patronenmunition mit einem Kalliber von 40 mm. Als Wirkeffekte werden z. B. CS, Tränengas, Nebel, sternenerzeugende Ladungen, Blitzladungen etc. angewendet. Diese Effektmunition weist einen Aufschlagzünder auf, der den Wirkeffekt beim Aufschlag zündet. Sollte dieser Zünder einmal nicht funktionieren, so muß sichergestellt werden, dass der Wirkeffekt trotzdem zumindest nach einer gewissen Zeit ausgelöst oder selbstzerlegt wird, um das gefahrlose Räumen der Effektmunition zu ermöglichen. Hierzu ist ein zusätzlicher Sicherheitszünder mit einer Zündkette vorgesehen, die zumindest aus einem beim Abschuss des Effektgeschosses angezündeten Anzünder und mindestens einer weiteren Ladung, insbesondere einer Verzögerungsladung besteht, über die nach deren Abbrand die eigentliche Wirkladung z. B. über Zündschnüre oder Boosterladungen etwa vier Sekunden nach dem Abschuss gezündet wird.

Derartige Effektmunition wird meistens aus Kurzlaufwaffen bzw. aus kurzen Trommelmagazinen verschossen. Bei Magazinwaffen ist das Magazin üblicherweise durch eine Scheibe abgedeckt, die nur die tatsächlich zu verschießende Patrone freigibt, wohingegen alle anderen Magazinläufe durch die Scheibe abgedeckt sind.

Wenn der Treibsatz beim versuchten Abschuss der Effektmunition nicht gezündet wird, kann es nun vorkommen, dass die Verzögerungsladung für den Sicherheitszünder trotzdem angezündet wird, zum Beispiel durch eine zu schwache Treibladung oder allein durch das Anzündhütchen. Da die Effektmunition nunmehr den Lauf der Abschusswaffe, sei es eine normale Rohrwaffe oder eine Magazinwaffe, nicht verlässt, wird der Wirkefefkt nach der vorgegebenen Verzögerungszeit von etwa 4 Sekunden ausgelöst. Dieses kann für umstehende Personen und für den Schützen selbst mit einem hohen Verletzungsrisiko verbunden sein, insbesondere dann, wenn eine Magazinwaffe verwendet wird. Sobald dort nämlich der Abschuß ausgelöst wird, wird die Magazintrommel, obwohl das Geschoss das Magazin nicht verlässt, um eine Stelle weitergedreht, sodass nunmehr der Magazinlauf, in dem sich Patronenmunition mit abbrennender Verzögerungszündkette befindet, vorne verschlossen ist. Wird dann nach der vorgegebenen Verzögerungszeit der Wirkeffekt ausgelöst, so z. B. ein Tränengas freigegeben, so kann dieser praktisch nur nach hinten in Richtung auf den Schützen austreten, so dass für diesen ein hohes Verletzungsrisiko gegeben ist.

Es wäre daher wünschenswert, in die Zündkette zur Auslösung des Wirkeffektes in an sich bekannter Weise eine Sicherungsvorrichtung einzufügen, die in einer ersten Position die Zündkette unterbricht und beim Abschuss des Geschosses durch dessen Anfangsbeschleunigung und dessen Drall aus dieser ersten Position in eine die Zündkette freigebende zweite Position übergeht. Derartige Sicherungsvorrichtungen sind für Geschosszünder in einer Vielzahl von Varianten bekannt.

Der Erfindung liegt die Aufgabe zugrunde, für ein Geschoss der in Rede stehenden Art eine derartige Sicherungsvorrichtung anzugeben, die einfach konstruiert ist, billig herzustellen ist und zuverlässig gewährleistet, dass der Wirkeffekt tatsächlich nur dann gezündet wird, wenn das Geschoss die mit einem Abschuß verbundene Anfangsbeschleunigung und den Drall erfahren hat.

Diese Aufgabe ist gemäß der Erfindung durch die kennzeichnenden Merkmale des Patentanspruchs 1 gelöst.

Demgemäß weist die Sicherungsvorrichtung ein scheibenförmiges Element mit einem zentralen Bereich und einem diesen umgebenden Randbereich auf. Lediglich der zentrale Bereich unterbricht hierbei die Zündkette und wird durch eine Haltevorrichtung mechanisch abgestützt und am Platz gehalten. Der zentrale Bereich und der Randbereich sind über eine bei der Anfangsbeschleunigung des Geschosses aufreißende Sollbruchstelle miteinander verbunden. Zudem ist um die Haltevorrichtung herum ein Auffangraum vorgesehen, der den bei der Anfangsbeschleunigung des Geschosses von dem zentralen Bereich an der Sollbruchstelle abgetrennten Randbereich und den anschließend durch den Drall des Geschosses aus der Zündkette entfernten zentralen Bereich aufnimmt.

Eine derartige Sicherungsvorrichtung für einen Zünder ist sehr einfach und auch billig herzustellen, da die Sicherungsvorrichtung z. B. eine entsprechend präparierte einfache Kunststoffscheibe ist.

Bei einem Abschuss des Geschosses wirkt die Anfangsbeschleunigung sowohl auf den zentralen Bereich als auch auf den Randbereich. Da allerdings nur der zentrale Bereich abgestützt ist, wird durch diese Anfangsbeschleunigung der Randbereich bei der Sollbruchstelle von dem zentralen Bereich abgeschert und fällt in den in Flugrichtung des Geschosses hinter dem Randbereich gelegenen Auffangraum. Dieser hat eine Dicke, die mindestens der doppelten Dicke des Randbereiches entspricht, sodass dann, wenn der Randbereich in dem Aufnahmeraum liegt, er aus der Ebene des zentralen Bereiches entfernt ist. Auf diesen zentralen Bereich wirkt nun der Drall, sodass dieser zentrale Bereich mehr oder minder bald aus der Zündkette entfernt und diese dadurch freigegeben wird.

Der Drall und die Drallbeschleunigung sind in der Regel so groß, dass der zentrale Bereich allein durch die Reste der Sollbruchstelle mit seinem Massenschwerpunkt exzentrisch zur Drallachse des Geschosses liegt, sodass die Zentrifugalkräfte den zentralen Bereich aus der Zündkette entfernen. Es ist natürlich möglich, den Massenschwerpunkt des zentralen Bereiches bewusst exzentrisch zur Drallachse des Geschosses zu legen.

Die Sollbruchstelle kann z. B. durch eine Verringerung der Dicke des Materials des scheibenförmigen Elementes in dem Grenzbereich zwischen zentralem Bereich und Randbereich gebildet werden. Ferner können zentraler Bereich und Randbereich über Stege miteinander verbunden werden. Eine weitere Möglichkeit ist, zentralen Bereich und Randbereich jeweils als Einzelteile auszubilden und diese durch ein Verbindungselement, z. B. eine selbstklebende Folie miteinander zu verbinden, die die Sollbruchstelle bildet.

Weitere Ausgestaltungen der Erfindung gehen aus den Unteransprüchen hervor.

Die Erfindung ist in Ausführungsbeispielen anhand der Zeichnung näher erläutert. In dieser stellen dar:
Figur 1 eine teilweise geschnittene Effektmunition aus Patronenhülse und Geschoss mit einer scheibenförmigen Sicherungsvorrichtung zur Unterbrechung der Zündkette für einen Wirkeffekt;
Figur 2 einen Querschnitt durch den Heckbereich eines Geschosses mit einer gegenüber Figur 1 leicht modifizierten scheibenförmigen Sicherungsvorrichtung;
Figur 3 eine Untersicht der scheibenförmigen Sicherungsvorrichtung gemäß Figur 2;
Figur 4 eine andere Ausgestaltung einer scheibenförmigen Sicherungsvorrichtung gemäß der Erfindung; und
Figur 5 eine weitere Ausführungsform einer scheibenförmigen Sicherungsvorrichtung gemäß der Erfindung.

In Figur 1 ist eine Effektmunition mit einer Patronenhülse 2 und einem darin eingesetzten Geschoss 3 teilweise geschnitten dargestellt. Am Boden der Patronenhülse 2 ist ein Anzündhütchen 4 angeordnet, mit dem eine in einer Kartusche 5 gelegene Treibladung 6 angezündet wird. Die Kartusche 5 weist hierbei Überströmöffnungen auf, die in einen Druckraum 8 zwischen Patronenhülse 2 und Geschoss 3 münden.

Das Geschoss 3 weist in seinem Bug einen Ladungsraum 10 auf, in dem eine Effektladung, z. B. CS-Tränengas oder dergleichen gelegen ist, die pyrotechnisch ausgelöst werden kann. Dies erfolgt üblicherweise durch einen hier nur als Schalter angedeuteten Aufschlagzünder 11, der eine pyrotechnische Zündladung 12 beim Aufschlag des Geschosses zündet, die ihrerseits die im Ladungsraum 10 vorhandene Wirkladung auslöst.

Mit der Anzündung der Treibladung 6 wird durch deren Treibgase auch eine Verzögerungsladung 13 angezündet, die jedoch in zwei Teile 13a und 13b aufgeteilt ist. Die Teilladungen 13a und 13b sind durch einen Überzündspalt 14 voneinander getrennt.

In diesem Überzündspalt 14 ist als Sicherungsvorrichtung zum Unterbrechen bzw. Freigeben der Zündkette zwischen den beiden Verzögerungsladungen 13a und 13b eine Scheibe 15 eingefügt, die aus einem zentralen Bereich 16 und einem diesen umgebenden Randbereich 17 besteht, die voneinander durch eine Sollbruchstelle 18 getrennt sind.

Der zentrale Bereich 16 ist von einer die Verzögerungsladungladung 13a umgebenden Haltevorrichtung, z. B. einem Sockel 19 abgestützt. Der Randbereich 17 hat eine größere Dicke als der zentrale Bereich 16, wobei die Stufe zwischen dem zentralen Bereich 16 und dem Randbereich 17 im wesentlichen durch die Sollbruchstelle 18 gegeben ist. Die Scheibe 15 liegt mit dieser Stufe an den Sockel 19 an, wodurch die Scheibe 15 in ihrer radialen Position gehalten wird.

Die Scheibe 15 liegt ferner mit ihrer in Flugrichtung des Geschosses 3 gesehenen Oberseite an der Decke eines Auffangraumes 21 an, in dem die Scheibe 15 seitlich mit geringem Spiel gehalten ist. Dieser Auffangraum 21 hat eine Dicke, die in Flugrichtung des Geschosses 3 gesehen mindestens der doppelten Dicke des Randbereiches 17 entspricht.

Wenn das Geschoss 3 abgeschossen wird und die Treibladung 6 vorschriftsmäßig zündet, baut sich in dem Druckraum 8 ein Druck auf, wobei der Druck schließlich so weit ansteigt, dass die Verbindung zwischen Patronenhülse 2 und Geschoss 3 getrennt und das Geschoss 3 aus der Patronenhülse 2 ausgetrieben wird. Hierbei erfährt das Geschoss 3 eine Beschleunigung, zudem wird dem Geschoss über Drallbänder 22 und die Drallzüge des Abschusslaufes ein Drall aufgeprägt.

Durch die Anfangsbeschleunigung des Geschosses 3 bricht die Sollbruchstelle 18 der Scheibe 15 auf, wodurch der Randbereich 17 gegen den Boden des Auffangraumes 21 bewegt und vorzugsweise in dieser Position geklemmt wird. Hierzu kann z. B. die Seitenwand des Auffangraumes 21 leicht konisch nach innen verlaufen oder angerut sein, etc.. Durch die Drallbeschleunigung wird anschließend auch der zentrale Bereich 16 aus der die Zündkette sperrenden Position nach außen geschleudert und ebenfalls in dem Auffangraum 21 oberhalb des Randbereiches 17 aufgefangen. Damit ist die Zündkette im Bereich der Verzögerungsladung 13 freigebeben. Die Verzögerungsladung 13a kann dann die Verzögerungsladung 13b und diese die Wirkladung im Ladungsraum 10 zünden. Für die Überzündung zwischen den Verzögerungsladungen 13a und 13b kann die Verzögerungsladung 13a in bekannter Weise eine kegelförmige Ausnehmung aufweisen, durch die die Detonationswellen innerhalb der Verzögerungsladung 13a gebündelt und zentriert auf die Verzögerungsladung 13b gerichtet werden und diese anzünden.

Sollte die Anzündung der Treibladung 6 nur unvollständig sein und trotzdem die Verzögerungsladung 13 gezündet werden, d. h. dass das Geschoss nicht aus dem Lauf der Waffe austritt, dann tritt auch keine Anfangsbeschleunigung oder eine Drallbeschleunigung auf, sodass die Scheibe 15 an ihrem Platz verbleibt und am Ende des Abbrandes der Verzögerungsladung 13a eine Zündung der Verzögerungsladung 13b verhindert. Damit wird auch nicht die Wirkladung in dem Ladungsraum 10 gezündet und das Geschoss 3 kann ohne Risiko aus dem Lauf der Waffe entfernt werden.

Nach einem ordnungsgemäßen Abschuß des Geschosses 3, bei dem der Randbereich 17 und anschließend der zentrale Bereich 16 der Scheibe 15 durch die Anfangsbeschleunigung bzw. den Drall in dem Auffangraum 21 aufgefangen werden, zündet die Verzögerungsladung 13a die zweite Verzögerungsladung 13b der Verzögerungsladung 13. Sollte dann der Aufschlagzünder 11 bei dem Aufschlag des Geschosses 3 nicht funktionieren und damit auch die Wirkladung in dem Ladungsraum 10 nicht gezündet werden, wird diese nach dem Abbrand der Verzögerungsladung 13b gezündet.

In Figur 2 ist der Zünder gemäß Figur 1 mit einer kleiner Modifizierung der Scheibe 15 dargestellt. Die kreisförmige Scheibe 15 besteht wiederum aus einem zentralen Bereich 16 und einem diesen umgebenden Randbereich 17, der von dem zentralen Bereich 16 durch eine Sollbruchstelle 18 in Form einer Einkerbung getrennt ist. Wie aus Figur 3 ersichtlich, ist der Massenschwerpunkt S des zentralen Bereiches 16 außerhalb der Längs- und Drallachse A des Geschosses gelegen.

Wenn durch die Anfangsbeschleunigung der Randbereich 17 von dem zentralen Bereich 16 abgeschert wird und in dem Auffangraum 21 aufgenommen wird, wird durch die exzentrische Lage des Massenschwerpunktes S auch der zentrale Bereich 16 sehr rasch aus der Zündkette entfernt, sodass diese über die Verzögerungsladungen 13a und 13b durchzünden kann.

In Figur 4 ist eine Scheibe 15 mit einem zentralen Bereich 16 und einen Randbereich 17 dargestellt, die über mehrere Stege 24 miteinander verbunden sind, die die Sollbruchstelle 18 bilden.

In Figur 5 ist eine Scheibe 15 gezeigt, die wiederum aus einem zentralen Bereich 16 und einem Randbereich 17 aufgebaut ist. Der zentrale Bereich 16 und der Randbereich 17 sind Einzelteile, d. h. im einfachsten Fall eine kleine kreisförmige Scheibe bzw. eine Ringscheibe. Die Ringscheibe als Randbereich 17 weist wiederum eine größere Dicke als der zentrale Bereich 16 auf. Die beiden Einzelteile 16 und 17 sind miteinander durch eine selbstklebende Kunststofffolie 25 verbunden, die die Funktion der Sollbruchstelle 18 übernimmt. Im dargestellten Falle der Figur 5 ist die Kunststofffolie 25 mit der Unterseite des zentralen Bereiches 16 und einer Stufe 26 im Randbereich 17 verbunden, sodass beim Trennen des Randbereiches 17 von dem zentralen Bereich 16 bei der Anfangsbeschleunigung des Geschosses 3 die Kunststofffolie 25 auch von dem zentralen Bereich 16 abgelöst wird. Der zentrale Bereich 16 hat vorzugsweise wiederum einen Massenschwerpunkt S exzentrisch zu der Drallachse A des Geschosses 3, sodass nach dem Abscheren des Randbereiches 17 der zentrale Bereich 16 schnell in den Auffangraum 21 befördert wird.

Es ist natürlich möglich, die Kunststofffolie 25 auch auf der oberen Seite der Scheibe 15 zu befestigen. In jedem Falle ist die Kunststofffolie 25 so ausgebildet, dass sie ein Durchzünden zwischen den Verzögerungsladungen 13a und 13b ermöglicht.

In allen Fällen sollte die Scheibe 15 aus einem Material mit geringer spezifischer Masse bestehen, damit durch die in dem Auffangsraum 21 aufgenommene kleine Scheibe entsprechend dem zentralen Bereich 16 nur eine so geringfügige Unwucht auf das Geschoss 3 ausgeübt wird, dass die Flugbahn des Geschosses 3 nicht gestört wird.

Selbstverständlich sind andere Ausgestaltungen der Erfindung, insbesondere der Form der Scheibe 15 möglich, z. B. längliche, rechteckige oder quadratische Scheiben. Ebenso muß der Sockel kein kompakter Sockel 19 sein, sondern kann durch z. B. mehrere Abstützpunkte oder Abstützabschnitte realisiert werden.

Wesentlich ist, dass die Sollbruchstelle 18 der Scheibe 15 noch während der Anfangsbeschleunigung des Geschosses 3 in dem Abschusslauf aufbricht, sodass danach der zentrale Bereich 16, der die Zündkette unterbricht, rasch ebenfalls aus der Zündkette transportiert wird.

## Patentansprüche

1. Zünder für ein aus einem Rohr mit Drall abzuschießendes Geschoss (3), mit einer einen Wirkeffekt auslösenden Zündkette, wobei eine Sicherungsvorrichtung (15, 19, 21) vorgesehen ist, die in einer ersten Position die Zündkette unterbricht und beim Abschuß des Geschosses (3) durch dessen Anfangsbeschleunigung und dessen Drall in eine die Zündkette freigebende zweite Position übergeht, wobei die Sicherungsvorrichtung (15, 19, 21) ein scheibenförmiges Element (15) mit einem zentralen Bereich (16) und einem diesen umgebenden Randbereich (17) aufweist, **dadurch gekennzeichnet, dass** lediglich der zentrale Bereich (16) die Zündkette unterbricht, dass der zentrale Bereich (16) des Scheibenförmigen Elements (15) nicht jedoch der Randbereich (17) durch eine Haltevorrichtung (19) abgestützt und am Platz gehalten ist, dass der zentrale Bereich (16) und der Randbereich (17) über eine bei der Anfangsbeschleunigung des Geschosses (3) aufreißende Sollbruchstelle (18) miteinander verbunden sind und dass um die Haltevorrichtung (19) ein Auffangraum (21) vorgesehen ist, der den bei der Anfangsbeschleunigung des Geschosses (3) von dem zentralen Bereich (16) abgetrennten Randbereich (17) und den anschließend durch den Drall des Geschosses (3) aus der Zündkette entfernten zentralen Bereich (16) aufnimmt.

2. Zünder nach Anspruch 1, **dadurch gekennzeichnet, dass** die Haltevorrichtung (19) eine die Zündkette umgebende Auflage für den zentralen Bereich (16) ist, und dass der Randbereich (17) eine Stufe aufweist, die an der Auflage anliegt und damit das scheibenförmige Element (15) in seiner ersten, die Zündkette unterbrechenden Position sichert.

3. Zünder nach Anspruch 1 oder 2, **dadurch gekennzeichnet, dass** der Randbereich (17) eine größere Dicke als der zentrale Bereich (16) aufweist.

4. Zünder nach einem der Ansprüche 1 bis 3, **dadurch gekennzeichnet, dass** der Auffangraum (21) in Flugrichtung des Geschosses (3) gesehen hinter dem Randbereich (17) liegt und eine Tiefe aufweist, die mindestens der doppelten Dicke des Randbereiches (17) entspricht.

5. Zünder nach einem der Ansprüche 1 bis 4, **dadurch gekennzeichnet, dass** der Rand des scheibenförmigen Elementes (15) in der ersten Position an den Seitenwänden des Auffangraumes (21) mit Spiel anliegt.

6. Zünder nach einem der Ansprüche 1 bis 5, **dadurch gekennzeichnet, dass** für das scheibenförmige Element (15) in der zweiten Position, in der es an dem Boden des Auffangraumes (21) aufliegt, eine Halte-, vorzugsweise Klemmeinrichtung vorgesehen ist.

7. Zünder nach einem der Ansprüche 1 bis 6, **dadurch gekennzeichnet, dass** der Massenschwerpunkt (S) des zentralen Bereiches (16) exzentrisch zur Drallachse (A) des Geschosses (3) gelegen ist.

8. Zünder nach einem der Ansprüche 1 bis 7, **dadurch gekennzeichnet, dass** das scheibenförmige Element (15) kreisförmig oder rechteckig ist.

9. Zünder nach einem der Ansprüche 1 bis 8, **dadurch gekennzeichnet, dass** das scheibenförmige Element (15) aus Kunststoff ist.

10. Zünder nach einem der Ansprüche 1 bis 9, **dadurch gekennzeichnet, dass** die Sollbruchstelle (18) durch eine Verringerung der Dicke des Materiales des scheibenförmigen Elementes (15) gebildet ist.

11. Zünder nach einem der Ansprüche 1 bis 10, **dadurch gekennzeichnet, dass** der zentrale Bereich (16) und der Randbereich (17) des scheibenförmigen Elementes (15) über Stege (24) als Sollbruchstelle (18) miteinander verbunden sind.

12. Zünder nach einem der Ansprüche 1 bis 9, **dadurch gekennzeichnet, dass** der zentrale Bereich (16) und der Randbereich (17) jeweils Einzelteile sind, die durch ein die Sollbruchstelle (18) bildendes Verbindungselement miteinander verbunden sind.

13. Zünder nach Anspruch 12, **dadurch gekennzeichnet, dass** das Verbindungselement eine selbstklebende Folie (25) ist.

## Claims

1. An igniter for a projectile (3) to be fired from a barrel with twist, comprising an ignition chain triggering an active effect, a safety device (15, 19, 21) being provided which, in a first position, interrupts the ignition chain and, upon firing of the projectile (3), passes over to a second position releasing the ignition chain due to its initial acceleration and its twist, wherein the safety device (15, 19, 21) comprises a disk-shaped element (15) with a central portion (15) and a boundary portion (17) that surrounds it, **characterized in that** only the central portion (16) of the disk-shaped element (15) interrupts the ignition chain, that the central portion (16) of the disk-shaped element (15), but not the boundary portion (17), is supported and kept in place by a holding device (19), that the central portion (16) and the boundary portion (17) are connected with each other through a rated breaking connection (18) that tears open upon the initial acceleration of the projectile (3), and that a collecting space (21) is provided around the holding device (19) which receives the boundary portion (17) that is separated from the central portion (16) upon the initial acceleration of the projectile (3) and the central portion (16) that is subsequently removed from the ignition chain by the twist of the projectile (3).

2. An igniter according to claim 1, **characterized in that** the holding device (19) is a support for the central portion (16), which surrounds the ignition chain and that the boundary portion (17) has a step which rests against the support and thus secures the disk-shaped element (15) in its first position that interrupts the ignition chain.

3. An igniter according to claim 1 or 2, **characterized in that** the boundary portion (17) is of a greater thickness than the central portion (16).

4. An igniter according to any of claims 1 to 3, **characterized in that** the collecting space (21) is located behind the boundary portion (17) seen in the direction of flight of the projectile (3) and has a depth that corresponds to at least twice the thickness of the boundary portion (17).

5. An igniter according to any of claims 1 to 4, **characterized in that** the edge of the disk-shaped element (15) abuts with clearance against the side walls of the collecting space (21) in the first position.

6. An igniter according to any of claims 1 to 5, **characterized in that** a securing device, preferably a clamping device is provided for the disk-shaped element (15) in the second position in which it rests on the bottom of the collecting space (21).

7. An igniter according to any of claims 1 to 6, **characterized in that** the center of mass (S) of the central portion (16) is located eccentrically to the axis of twist (A) of the projectile.

8. An igniter according to any of claims 1 to 7, **characterized in that** the disk-shaped element (15) is circular or rectangular.

9. An igniter according to any of claims 1 to 8, **characterized in that** the disk-shaped element (15) consists of a plastic material.

10. An igniter according to any of claims 1 to 9, **characterized in that** the rated breaking connection (18) is formed by reducing the thickness of the material of the disk-shaped element (15).

11. An igniter according to any of claims 1 to 10, **characterized in that** the central portion (16) and the boundary portion (17) of the disk-shaped element (15) are connected with each other by means of webs (24) that form the rated breaking connection (18).

12. An igniter according to any of claims 1 to 9, **characterized in that** the central area (16) and the boundary area (17) are in each case individual elements which are connected with each other by means of a connecting element that forms the rated breaking connection (18).

13. An igniter according to claim 12, **characterized in that** the connecting element is a self-adhesive film (25).

## Revendications

1. Amorce pour un projectile (3) à tirer avec giration depuis un canon d'arme, comportant une chaîne d'amorçage déclenchant un effet, dans laquelle est prévu un dispositif de sécurité (15, 19, 21) qui, dans une première position, interrompt la chaîne d'amorçage et, lors du tir du projectile (3) passe par son accélération initiale et sa giration dans une deuxième position libérant la chaîne d'amorçage, le dispositif de sécurité (15, 19, 21) présentant un élément en forme de disque (15) avec une zone centrale (16) et une zone de bord (17) entourant celle-ci, **caractérisée en ce que** seulement la zone centrale (16) interrompt la chaîne d'amorçage, **en ce que** la zone centrale (16) de l'élément en forme de disque (15), mais toutefois pas la zone de bord (17), est soutenue par un dispositif de retenue (19) et maintenue en place, **en ce que** la zone centrale (16) et la zone de bord (17) sont reliées l'une à l'autre par l'intermédiaire d'un point destiné à la rupture (18) qui se déchire à l'accélération initiale du projectile (3), et **en ce qu'**il est prévu autour du dispositif de retenue (19) un espace de réception (21) qui reçoit la zone de bord (17) séparée de la zone centrale (16) lors de l'accélération initiale du projectile (3) et la zone centrale (16) qui est ensuite éloignée de la chaîne d'amorçage par la giration du projectile (3).

2. Amorce selon la revendication 1, **caractérisée en ce que** le dispositif de retenue (19) est un support entourant la chaîne d'amorçage, pour la zone centrale (16), et **en ce que** la zone de bord (17) présente un gradin qui prend appui sur le support et qui assure ainsi l'élément en forme de disque (15) dans sa première position interrompant la chaîne d'amorçage.

3. Amorce selon l'une des revendications 1 ou 2, **caractérisée en ce que** la zone de bord (17) présente une épaisseur plus importante que la zone centrale (16).

4. Amorce selon l'une des revendications 1 à 3, **caractérisée en ce que** l'espace de réception (21), vu en direction de vol du projectile (3), se trouve derrière la zone de bord (17) et présente une profondeur qui correspond au moins au double de l'épaisseur de la zone de bord (17).

5. Amorce selon l'une des revendications 1 à 4, **caractérisée en ce que** dans la première position, le bord de l'élément en forme de disque (15) est en appui avec jeu sur les parois latérales de l'espace de réception (21).

6. Amorce selon l'une des revendications 1 à 5, **caractérisée en ce qu'**il est prévu un dispositif de retenue, de préférence un dispositif de serrage, pour l'élément en forme de disque (15) dans deuxième la position dans laquelle il repose sur le fond de l'espace de réception (21).

7. Amorce selon l'une des revendications 1 à 6, **caractérisée en ce que** le centre de gravité de masse (S) de la zone centrale (16) est excentré par rapport à l'axe de giration (A) du projectile (3).

8. Amorce selon l'une des revendications 1 à 7, **caractérisée en ce que** l'élément en forme de disque (15) est circulaire ou rectangulaire.

9. Amorce selon l'une des revendications 1 à 8, **caractérisée en ce que** l'élément en forme de disque (15) est en matière plastique.

10. Amorce selon l'une des revendications 1 à 9, **caractérisée en ce que** le point destiné à la rupture (18) est formé par une réduction de l'épaisseur du matériau de l'élément en forme de disque (15).

11. Amorce selon l'une des revendications 1 à 10, **caractérisée en ce que** la zone centrale (16) et la zone de bord (17) de l'élément en forme de disque (15) sont reliées l'une à l'autre par l'intermédiaire de barrettes (24) servant de point destiné à la rupture (18).

12. Amorce selon l'une des revendications 1 à 11, **caractérisée en ce que** la zone centrale (16) et la zone de bord (17) sont chacune des pièces individuelles qui sont reliées entre elles par un élément de liaison formant le point destiné à la rupture (18).

13. Amorce selon la revendication 12, **caractérisée en ce que** l'élément de liaison est une feuille autocollante (25).
